# FASCICULE DE BREVET EUROPEEN

(11) **EP 0 061 965 B1**
(45) Date de publication et mention de la délivrance du brevet: **24.06.1987**
(21) Numéro de dépôt: 82400514.4
(22) Date de dépôt: 22.03.1982
(51) Int. Cl.: H01Q 19/13, H01P 1/165

(54) **Antenne à dispositif de transposition de la direction de la polarisation linéaire**
Antenne mit einem Gerät zur Steuerung der Richtung der linearen Polarisation
Antenna with a device for controlling the linear-polarization direction

(30) Priorité: 31.03.1981 FR 8106431
(43) Date de publication de la demande: 06.10.1982
(73) Titulaire: THOMSON-CSF, 75008 Paris (FR)
(72) Inventeur: Bui Hai, Nhu, F-75360 Paris Cedex 08 (FR)
(74) Mandataire: Weinmiller, Jürgen

## Description

La présente invention se rapporte à une antenne destinée à travailler en ondes à polarisation linéaire et comportant un cornet (10) immobile en rotation autour de son axe de symétrie, et un dispositif de transposition de la direction de la polarisation des ondes linéaires le traversant.

Une telle antenne est connue, par exemple à partir du document AU-A-264 023. Selon ce document, le dispositif de transposition de la direction de polarisation comporte un guide circulaire dans lequel des conducteurs sont disposés transversalement. Le dispositif est capable de produire une transposition au choix de 45° et de 0°.

L'ajustement en direction de la polarisation linéaire reçue d'une antenne par un récepteur associé à l'antenne est nécessaire dans certains cas. Par exemple dans le cas de stations terriennes, la même onde à polarisation verticale émise par un satellite est captée avec une direction de sa polarité qui fait, avec la verticale, un angle qui est fonction, en particulier, de la latitude et la longitude du lieu où cette onde est captée. De même un ajustement est nécessaire lorsqu'une antenne change de satellite pour les ondes qu'elle reçoit. De par le principe de réciprocité ceci est également valable pour l'émission à partir, par exemple, de stations terriennes.

Il est connu de réaliser des dispositifs de transposition en équipant l'antenne de réception au sol d'un système mécanique ou électromécanique permettant d'ajuster la direction de la polarisation en faisant tourner tout ou partie de l'antenne. Ces rotations sont tout à fait compatibles avec les antennes à optique Cassegrain, où il est facile de prévoir, à l'emplacement où se trouve le cornet c'est-à-dire sur le sommet du réflecteur principal paraboloïdal, une fixation permettant de faire tourner l'ensemble constitué par le cornet et ses connexions. Par contre, avec les antennes à illumination par le foyer (prime focus antenna dans la littérature anglo-saxonne), la rotation de la source primaire (cornet + connexions) pour ajuster la polarisation est pratiquement impossible; en effet dans ce cas la source primaire est généralement fixée rigidement à ses deux extrémités: au niveau du cornet rayonnant et au niveau de la jonction entre ses connexions et le ou les récepteurs associés à l'antenne. Les figures 1 et 2 associées à la description ci-après montreront la difficulté qu'il y a à prévoir, dans une antenne à illumination par le foyer, un ensemble mécanique permettant de faire tourner le cornet et ses connexions autour de l'axe principal du réflecteur.

Le document GB-A-938 004 divulgue un dispositif de guidage d'onde en torsade binomiale comprenant plusieurs sections coaxiales de guides d'onde rectangulaires dont les dimensions transverses augmentent ou diminuent progressivement et dont l'angle d'orientation par rapport à la première section augmente progressivement.

Le but de la présente invention est de proposer une antenne équipée d'un dispositif de transposition de la direction de la polarisation, à la fois simple et peu coûteux, utilisable tout aussi bien pour les antennes à illumination du foyer que pour les antennes à optique Cassegrain. Ce but est atteint par une antenne telle que définie dans la revendication principale.

L'invention sera mieux comprise et d'autres caractéristiques apparaîtront à l'aide de la description ci-après et des figures s'y rapportant qui représentent:
- les figures 1 et 2, des antennes selon l'art connu,
- la figure 3, une antenne selon l'invention,
- les figures 4 à 6, des vues partielles agrandies de l'antenne selon la figure 3,
- la figure 7, une courbe relative au réglage de l'antenne selon la figure 3.

Les figures 1 et 2 montrent, de façon schématique, des antennes à illumination par le foyer selon l'art connu. L'antenne selon la figure 1 comporte un réflecteur, Pᵢ, associé à une source primaire en «V», Sₗ, elle-même connectée à un récepteur, Rᵢ; la rotation de la source primaire autour de l'axe principal PP du réflecteur nécessite des moyens mécaniques capables de faire tourner le cornet et le récepteur R₁ (ou l'émetteur dans le cas d'un fonctionnement en émission); une telle réalisation est chère, lourde et donc pratiquement jamais mise en oeuvre. L'antenne selon la figure 2 comporte un réflecteur, P₂, associé à une source primaire en col de cygne, S₂, elle-même connectée à un récepteur R₂; dans ce cas l'ensemble constitué par la source primaire S₂ et le récepteur R₂ (ou l'émetteur dans le cas d'un fonctionnement en émission) a ses deux extrémités, c'est-à-dire son cornet et son récepteur, confondues avec l'axe principal de réflecteur, P₂; mais si la commande en rotation de la source primaire et du récepteur est alors plus facile que dans le cas d'une antenne selon la figure 1, par contre les performances de l'antenne sont inférieures en raison du masque plus important créé par la source primaire du fait de la présence du col de cygne dans la partie centrale du rayonnement du réflecteur P₂.

La figure 3 est une vue schématique d'une antenne à illumination du foyer, équipée d'un dispositif de transposition de la direction de la polarisation linéaire des ondes reçues par des moyens de réception 8 associés à cette antenne. L'antenne comporte un réflecteur 7 et une source primaire; cette source primaire est constituée, en série, par un cornet 10 suivi d'un guide en torsade binomiale 1,2,3,4 (step twist dans la littérature nord-américaine), suivi d'un duplexeur de polarisation 5 dont les deux accès V et H sont reliés aux moyens de réception 8 par des guides rectangulaires schématisés sur la figure par des lignes interrompues.

Un système de fixation 6 rend la source primaire solidaire du réflecteur 7. Ce système de fixation comporte quatre barres, telles que les barres 46, 47 qui apparaissent sur la figure 3; ces barres sont soudées, à leur première extrémité, sur le réflecteur 7. Le système de fixation 6 comporte également un ensemble de positionnement, 60 à 67, sur lequel sont boulonnées, à leur seconde extrémité, les barres de fixation. Ce système de fixation comporte deux demi-colliers 60-61, solidaires d'équerres telles que 62-63 sur lesquelles sont boulonnées les barres de fixation. Sur la figure 3 le système de fixation est montré en coupe de manière à laisser une vue dégagée de la source primaire de l'antenne.

La figure 4 est une vue partielle du système de fixation 6 de la figure 1; cette vue est une vue en coupe par un plan perpendiculaire au plan de la figure 3 et passant par la droite ZZ de cette figure. La figure 4 montre les deux demi-colliers 60-61 et des ensembles vis-écrous, tels que 66 et 67, qui servent à rapprocher les deux demi-colliers pour maintenir solidement le duplexeur de polarisation 5 de la figure 3.

Sur la figure 4 apparaissent également les quatre équerres 62 à 65 du système de fixation 6; deux de ces équerres 62, 64 sont soudées sur le demi-collier 60 et les deux autres 63, 65 sont soudées sur le demi-collier 61.

La figure 5 est une vue du guide en torsade binomiale 1, 2, 3, 4 à travers l'ouverture du cornet 10 de la figure 3. Il est à remarquer que le premier échelon (step dans la littérature nord-américaine), 1, de ce guide en torsade binomiale est solidaire du cornet 10 de la figure 3 et que sa position angulaire autour de l'axe principal 00 (figure 3) du guide en torsade binomiale, est réglable ainsi que celle des trois autres échelons 2, 3, 4 de ce guide; un ensemble de fixation, qui apparaîtra sur la figure 6 et sera décrit à l'aide de cette figure, permet de maintenir les échelons dans la position qui leur est impartie par réglage.

Sur la figure 5, un vecteur P_{;} indique la direction de la polarisation verticale d'une onde à deux polarisations orthogonales, reçue par le cornet 10 (figure 3) tandis qu'un vecteur Pₛ indique la direction que doit avoir cette polarisation quand l'onde arrive dans le duplexeur de polarisation 5 (figure 3) pour que les moyens de réception 8 (figure 3) reçoivent cette onde avec le maximum d'énergie; ces deux vecteurs font, entre eux, un angle Y. Comme le montre la figure 5 le guide en torsade binomiale est un guide à section carrée; cette section carrée permet la transposition simultanée des directions des deux vecteurs champ de l'onde à polarisation orthogonale reçue.

Pour effectuer la transposition d'angle Y, les échelons 1,2,3 et 4 du guide en torsade binomiale sont tournés:
- pour le premier échelon, 1, d'un angle X₁ par rapport à la position qu'aurait cet échelon si aucune transposition n'était nécessaire,
- pour les trois autres échelons, 2, 3, 4, respectivement d'angles X₂, X₃, X₄ par rapport à la position de l'échelon précédent 1, 2, 3.

Par souci de clarté du dessin, afin de ne pas avoir des angles X₁ à X₄ trop petits, l'angle Y a été pris égal à 90°, étant entendu que Y peut prendre toutes les valeurs comprises entre 0 et 90°.

Le principe de fonctionnement du guide en torsade binomiale réglable est connu. Il s'agit d'une jonction, faite d'une suite de tronçons de guide d'ondes, qui sert à modifier l'angle du champ électrique sortant de ce composant par rapport à l'angle du champ électrique rentrant dans ce composant; cette modification se fait par pas d'une longueur L donnée par la distance, L (figure 3), entre deux transitions de ce guide en torsade, et cette longueur L est choisie égale à est la longueur d'onde guidée de la fréquence moyenne d'utilisation du guide torsadé, soit 11,7 GHz dans l'exemple décrit, et où K est le nombre d'échelons, soit 4 dans le cas présent. Cette jonction constituée par le guide en torsade introduit un coefficient de réflexion qui est fonction du nombre K des pas, de l'angle donné à chaque pas (Xᵢ), de la fréquence de travail et de la fréquence de coupure du guide.

Pour avoir le coefficient de réflexion minimum l'angle X_{;} de chaque échelon du guide en torsade binomiale est déterminé, de façon classique, suivant la loi binomiale dite Maximally flat. Les résultats de cette étude sont donnés pour le cas de quatre échelons par la figure 7; cette figure 7 montre par exemple que, pour obtenir une transposition de la direction de la polarisation, Y, de 90°, les angles X₁ et X₄ (figure 5) doivent avoir une valeur de 16,5° tandis que les angles X₂ et X₃ (figure 5) doivent avoir une valeur de 28,5°.

La figure 6 est une vue partielle de l'antenne selon la figure 3 au niveau du guide en torsade binomiale; sur cette figure apparaît un assemblage qui n'a pas été représenté sur la figure 3 par souci de clarté. Cet assemblage comporte une couronne 70, quatre butées, dont trois 75, 76, 77 apparaissent sur la figure 6, quatre ensembles vis-écrou dont trois, 71, 72 ou 73 apparaissent sur la figure 6 et une collerette 50 solidaire du guide d'ondes qui constitue l'accès du duplexeur de polarisation 5. Les ensembles vis-écrous, tels que 71, relient la couronne 70 à la collerette 50; sans les ensembles vis-écrous la couronne 70 peut tourner librement autour de l'échelon 1 du guide en torsade binomiale, mais ne peut être retirée car elle est bloquée d'un côté par la base du cornet 10 et de l'autre par les butées telles que 75 qui sont vissées dans la paroi extérieure de l'échelon 1. Pour régler la position angulaire des quatre échelons du guide en torsade binomiale les quatre ensembles vis-écrous sont d'abord desserrés, puis le réglage est effectué à l'aide de graduations et de repères non représentés sur la figure, puis les ensembles vis-écrous sont resserrés.

L'invention n'est pas limitée à l'exemple décrit à l'aide des figures 3 à 6; ainsi par exemple la commande de la position angulaire des échelons peut être effectuée à l'aide de moteurs. Par ailleurs, dans le cas où l'onde reçue ne comporte qu'une seule polarisation rectiligne, le duplexeur de polarisation 5 de la figure 3 n'a pas lieu d'être. De même le guide en torsade binomiale pourra comporter un nombre d'échelons différent de quatre, par exemple 2, 3, 5, 6 etc ....

Bien entendu l'invention ne se limite pas à l'utilisation du dispositif dans une antenne fonctionnant en réception puisque, en raison du principe de la réversibilité des ondes électromagnétiques, le dispositif peut aussi bien fonctionner en émission.

## Revendications

1. Antenne destinée à travailler en ondes à polarisation linéaire et comportant une source primaire (10) immobile en rotation autour de son axe de symétrie (00), et un dispositif de transposition de la direction de la polarisation linéaire des ondes le traversant, caractérisée en ce que ledit dispositif de transposition, destiné à la transposition de la direction de deux polarisations orthogonales, est formé par un guide en torsade binomiale (1, 2, 3, 4) à section carrée, tranché en série dans la source primaire (10) de l'antenne.

2. Antenne selon la revendication 1, caractérisée en ce que le guide en torsade binomiale (1, 2, 3, 4) est réglable et qu'un système de fixation (6) du guide en torsade binomiale est muni de moyens de blocage (50, 70 à 77) et assure, après réglage du dispositif de transposition, le blocage de ce dispositif de transposition dans la position où il a été réglé.

## Claims

1. An antenna for linearly polarized waves comprising a primary source (10) which is stationary in rotation about its axis of symmetry (00), and comprising a transposition device for transposing the direction of the linear polarization of the waves passing therethrough, characterized in that the transposition device, which is intended to transpose the direction of two orthogonal polarizations, is formed of a binomially twisted guide (1, 2, 3, 4) of square section, connected in series in the primary source (10) of the antenna.

2. An antenna according to claim 1, characterized in that the binomially twisted guide (1, 2, 3, 4) is adjustable and that a securing system (6) of the binomially twisted guide is provided with locking means (50, 70 to 77) and ensures after adjustment of the transposition device the locking of this transposition device in a position in which it has been set.

## Patentansprüche

1. Antenne für linear polarisierte Wellen, mit einer Primärquelle (10), die in Drehrichtung um ihre Symmetrieachse (00) drehfest ist, und mit einer Vorrichtung zur Umsetzung der linearen Polarisationsrichtung der sie durchquerenden Wellen, dadurch gekennzeichnet, dass die Umsetzungsvorrichtung, die zur Umsetzung der Richtung zweier orthogonaler Polarisationen bestimmt ist, von einem binomial verdrillten Hohlleiter (1, 2, 3, 4) mit quadratischem Querschnitt gebildet wird, der in Reihe in der Primärquelle (10) der Antennen angeschlossen ist.

2. Antenne nach Anspruch 1, dadurch gekennzeichnet, dass der binomial verdrillte Hohlleiter (1, 2, 3, 4) einstellbar ist und dass ein Befestigungssystem (6) für den binomial verdrillten Hohlleiter mit Blockiermitteln (50, 70 bis 77) versehen ist und nach der Einstellung der Umsetzungsvorrichtung die Blockierung der Umsetzungsvorrichtung in der gewünschten Stellung sicherstellt.
